# EUROPÄISCHE PATENTSCHRIFT

(11) **EP 2 837 016 B1**
(45) Veröffentlichungstag und Bekanntmachung des Hinweises auf die Patenterteilung: **17.08.2016**
(21) Anmeldenummer: 12729942.8
(22) Anmeldetag: 15.06.2012
(51) Int. Cl.: H01J 35/08

(54) **RÖNTGENSTRAHLUNGSQUELLE UND DEREN VERWENDUNG UND VERFAHREN ZUM ERZEUGEN VON RÖNTGENSTRAHLUNG**
X-RAY SOURCE, USE THEREOF AND METHOD FOR PRODUCING X-RAYS
SOURCE DE RAYONS X, SON UTILISATION ET PROCÉDÉ POUR PRODUIRE DES RAYONS X

(43) Veröffentlichungstag der Anmeldung: 18.02.2015
(73) Patentinhaber: Siemens Aktiengesellschaft, 80333 München (DE)
(72) Erfinder: HEID, Oliver, 91052 Erlangen (DE); HUGHES, Timothy, 91056 Erlangen (DE); SIRTL, Jennifer, 90763 Fürth (DE)
(86) Internationale Anmeldenummer: PCT/EP2012/061479
(87) Internationale Veröffentlichungsnummer: WO 2013/185840

(56) Entgegenhaltungen:
- EP-A1- 1 028 449
- BEARDEN J A ET AL: "design of a mercury vapor target x-ray tube", REVIEW OF SCIENTIFIC INSTRUMENTS, AIP, MELVILLE, NY, US, Bd. 35, Nr. 12, 1. Dezember 1964 (1964-12-01), Seiten 1681-1683, XP002133830, ISSN: 0034-6748, DOI: 10.1063/1.1719255

## Beschreibung

Die Erfindung betrifft eine Röntgenstrahlungsquelle mit einem Gehäuse, in dem ein Target vorgesehen ist, welches unter Beschuss mit einem Elektronenstrahl Röntgenstrahlung aussenden kann. Außerdem betrifft die Erfindung ein Verfahren zum Erzeugen von Röntgenstrahlung, bei dem in einem Gehäuse einer Röntgenstrahlungsquelle ein Target mit einem Elektronenstrahl beschossen wird. Zuletzt betrifft die Erfindung auch eine Verwendung einer monochromatischen Röntgenstrahlung aussendenden Röntgenstrahlungsquelle.

Eine Röntgenstrahlungsquelle, deren Verwendung und ein Verfahren zum Erzeugen von Röntgenstrahlung der eingangs angegebenen Art ist beispielsweise in der US 2008/0144774 A1 bekannt. Danach kann eine Röntgenstrahlungsquelle beispielsweise durch eine Anordnung von Elektroden in einem Gehäuse realisiert werden. Ein Elektronenstrahl wird in dem Gehäuse durch eine Elektrode erzeugt, die ein Potential von 0 V aufweist. Dieser Elektrode gegenüberliegend ist eine Anode angeordnet, die als Target für die Elektronenstrahlung zum Einsatz kommt. Diese liegt auf 100 kV. Hinter der Anode befindet sich weiterhin ein Kollektor, der auf einem Potential von 10 kV liegt. Trifft der Elektronenstrahl auf die Anode, so wird Röntgenstrahlung freigesetzt, die durch ein geeignetes Fenster (transparent für die Röntgenstrahlung) aus dem Gehäuse ausgekoppelt und einer Verwendung zugeführt werden kann.

Die Anode, die als Target dient, kann als dünnwandiges Gebilde ausgeführt sein. Beispielsweise kann diese eine Basisplatte aus Bor aufweisen, die eine Dicke zwischen 10 und 200 µm hat. Auf diese wird eine dünne Schicht Wolfram mit einer Schichtdicke von 0,1 bis 5 µm aufgebracht, die als Target verwendet wird. Allerdings wird die sehr dünne Wolframschicht einer hohen Belastung durch den Elektrodenstrahl ausgesetzt. Außerdem ist gemäß der DE 103 42 239 A1 eine Vorrichtung zur Erzeugung von beispielsweise weicher Röntgenstrahlung mit einer elektrisch betriebenen Entladung beschrieben. Hier wird ein Laserstrahl zur Verdampfung eines zugeführten Mediums verwendet. Als Medium kann beispielsweise eine Metallschmelze zum Einsatz kommen, die auf der Außenoberfläche zweier Elektroden aufgetragen wird. In dem Dampf wird mit Hilfe der Elektroden ein Plasma gezündet und die Röntgenstrahlung ausgekoppelt.

Eine Röntgenstrahlenquelle gemäß des Oberbegriffs des Anspruchs 1 ist aus Bearden et al, Rev. Sci. Instr. 35, Seiten 1681-1683 (1964) bekannt.

Die Aufgabe der Erfindung besteht darin, die eingangs angegebene Röntgenstrahlungsquelle derart zu verbessern, dass eine vergleichsweise lange Betriebsdauer der Röntgenstrahlungsquelle möglich ist, ohne dass das Target ausgewechselt werden muss. Weiterhin ist es Aufgabe der Erfindung, ein Verfahren zum Betrieb der genannten Röntgenstrahlungsquelle anzugeben. Zuletzt ist es Aufgabe der Erfindung eine Verwendung für eine solche Röntgenstrahlungsquelle aufzufinden.

Diese Aufgabe wird erfindungsgemäß dadurch gelöst, dass als Target ein als Anode fungierendes Plasma in Form eines ionisierten Metalldampfes in dem Gehäuse erzeugbar ist, wobei zur Erzeugung des Metalldampfes ein Targetmaterial und eine Verdampfervorrichtung in dem Gehäuse vorgesehen sind. Das Targetmaterial kann fest oder flüssig sein. Durch die Verdampfervorrichtung wird dieses verdampft, so dass in dem Gehäuse ein Metalldampf entsteht. In dem Metalldampf, welcher in dem Gehäuse einer Hochspannung ausgesetzt werden kann, kann durch Beschuss mit einem Elektronenstrahl Röntgenstrahlung erzeugt werden.

Weiterhin wird die Aufgabe auch durch das eingangs angegebene Verfahren zum Erzeugen von Röntgenstrahlung gelöst, wobei als Target in einer Verdampfervorrichtung ein Metalldampf erzeugt wird, wobei zur Erzeugung des Metalldampfes ein Targetmaterial vorgesehen ist. Die Funktion dieses Verfahrens ist bereits vorstehend erläutert worden.

Zuletzt wird die Aufgabe auch durch die Verwendung einer monochromatischeren Röntgenstrahlung aussendenden Röntgenstrahlungsquelle nach einem der Ansprüche 1 bis 7 zum Durchleuchten eines Körpers, der bei der Wellenlänge der verwendeten Röntgenstrahlung differenzierbare Kontraste ausbildet, gelöst. Der Körper kann ein technischer Körper wie beispielsweise eine Bauteilverbindung sein, die auf Fehler in der Verbindung hin untersucht werden soll. Möglich ist es auch, dass ein menschlicher oder tierischer Körper untersucht wird. In jedem Falle muss die Wellenlänge der monochromatischen Röntgenstrahlung in geeigneter Weise ausgewählt werden, damit sich Kontraste ausbilden. Die Verwendung monochromatischer Röntgenstrahlung im Vergleich zu Röntgenstrahlung mit einem Wellenlängenspektrum hat den Vorteil, dass sich schärfere Bilder erzeugen lassen, die genauere Aussagen über den untersuchten Gegenstand erlauben.

Gemäß einer vorteilhaften Ausgestaltung der Erfindung ist vorgesehen, dass das Gehäuse eine Verdampfungskammer für ein zu verdampfendes Metall aufweist, die über eine Öffnung, insbesondere eine Düse, mit einem Restvolumen des Gehäuses verbunden ist. Dieser Aufbau hat den Vorteil, dass über die Düse der Metalldampf vergleichsweise genau dosiert werden kann. Auch kann die Gestalt der Wolke beispielsweise über die Düsenform beeinflusst werden. Zuletzt ist die Verdampfungskammer vorteilhaft von dem Restvolumen des Gehäuses getrennt. Dies erleichtert beispielsweise Reinigungsmaßnahmen, die in Teilen des Gehäuses aufgrund der Tatsache notwendig werden, dass sich der Metalldampf an den Kammerwänden abscheiden kann.

Gemäß der Erfindung ist vorgesehen, dass als Verdampfer-Vorrichtung eine Elektrode zur Zündung eines Lichtbogens zwischen der Elektrode und dem Targetmaterial vorgesehen ist. Diese Verdampfer-Vorrichtung befindet sich in dem Gehäuse, in dem auch der entstandene Metalldampf durch den Elektronenstrahl zur Aussendung von Röntgenstrahlung angeregt werden soll. Hierbei ist als Vorteil zu nennen, dass eine solche Gehäuseeinheit einfach im Aufbau ist. Diese kann beispielsweise bei dem Auftreten von Verunreinigungen durch Abscheidung von Metalldampf einfach ausgewechselt werden.

Im einfachsten Fall reicht es auch aus, als Elektronenemitter eine einfache Elektrode vorzusehen. Die Anregung des plasmaförmigen Targets erfolgt durch eine Hochstromentladung ausgehend von der Elektrode.

Es ist vorteilhaft, dass in der Wand des Gehäuses ein Fenster angeordnet ist, welches transparent für die zu erzeugenden Röntgenstrahlung ist. Durch dieses Fenster kann vorteilhaft die entstehende Röntgenstrahlung aus dem Gehäuse ausgekoppelt werden und einer geplanten Verwendung zugeführt werden.

Gemäß einer vorteilhaften Ausgestaltung der Erfindung ist vorgesehen, dass der Metalldampf aus einem Leichtmetall oder mehreren Leichtmetallen, insbesondere Aluminium besteht. Als Leichtmetalle im Sinne der Anmeldung sollen die Metalle und deren Legierungen bezeichnet werden, deren Dichte unterhalb von 5 g/cm³ liegt. Im Einzelnen trifft diese Definition auf folgende Leichtmetalle zu: alle Alkalimetalle, alle Erdalkalimetalle außer Radium, außerdem Scandium, Yttrium, Titan und Aluminium. Andere vorteilhafte Werkstoffgruppen zur Ausbildung des Metalldampfes sind Wolfram, Molybdän und die Gruppe der Lanthanoide. Essentiell bei der Auswahl des Targetmaterials ist das Emmissionsspektrum der K-Schale. Dieses ist vorteilhaft mit der Applikation abgestimmt. Im Einzelnen handelt es sich dabei um das Element Lanthan die 14 im Periodensystem auf das Lanthan folgenden Elemente.

Die Verwendung von Metalldampf hat außerdem den Vorteil, dass sich durch Anregung des Targets mit dem Elektronenstrahl vorteilhaft eine monochromatische Röntgenstrahlung erzeugen lässt. Dabei handelt es sich um Röntgenstrahlung, mit nur einer Wellenlänge, was den Vorteil hat, dass sich beispielsweise Röntgenbilder mit monochromatischer Röntgenstrahlung schärfer abbilden lassen. Deswegen ist es auch eine alternative Lösung der Erfindung, diese monochromatische Röntgenstrahlung zum Durchleuchten eines Körpers zu verwenden, wobei dieser so beschaffen sein muss, dass bei der Wellenlänge der verwendeten monochromatischen Röntgenstrahlung auf der Abbildung Kontraste des Körpers erscheinen. Bei dem Körper kann es sich um ein technisches Gebilde (technischer oder unbelebter Körper) wie z. B. eine Bauteilverbindung handeln, die auf Lufteinflüsse hin untersucht werden muss. Eine andere Möglichkeit ist die Aufnahme von Röntgenbildern eines menschlichen oder tierischen Körpers.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben. Es zeigen:
- Figur 1: ein Ausführungsbeispiel der erfindungsgemäßen Röntgenstrahlungsquelle im schematischen Schnitt mit gesonderter Verdampfungskammer und einem Gehäuse zur Aufnahme des Metalldampfes und
- Figur 2: ein weiteres Ausführungsbeispiel der erfindungsgemäßen Röntgenstrahlungsquelle, in der die Verdampfung des Targetmaterials und die Aufnahme der Wolke in demselben Gehäusekörper geschieht, im schematischen Schnitt.

In Figur 1 ist eine Röntgenstrahlungsquelle dargestellt, bei der ein Gehäuse 11 zur Verfügung gestellt wird, in dem eine Wolke 12 aus Metalldampf als Target für Röntgenstrahlung 21 erzeugt werden kann. Neben diesem Gehäuse 12 gibt es eine Verdampfungskammer 13, in der ein flüssiges Targetmaterial 14 durch einen Lichtbogen 15 verdampft wird. Das Targetmaterial kann durch den Energieeintrag des Lichtbogens 15 schon vor dem Verdampfen verflüssigt werden. Um den Lichtbogen 15 zünden zu können, sind Elektroden 16 und eine Spannungsquelle 17 vorgesehen. Die durch die Verdampfungskammer 13 gebildete Verdampfervorrichtung 18 wird durch eine Düse 19 komplettiert, wobei diese in der Trennwand zwischen einem durch das Gehäuse 11 gebildeten Erzeugungsraum 20 für einen monochromatischen Röntgenstrahl 21 und der Verdampfungskammer 13 ausgebildet ist. Das Gehäuse 11 ist von der Verdampfungskammer 13 durch eine elektrisch isolierende Schicht 22 getrennt.

Zur Erzeugung eines Elektronenstrahls 23 ist eine Elektronenkanone 24 vorgesehen, wobei der Elektronenstrahl 23 in das Gehäuse 11 hineingelangt. Der Elektronenstrahl tritt in eine Wechselwirkung mit dem gasförmigen Target und wird von einem Kollektor 28 elektrostatisch gebremst und aufgefangen. Zuletzt gibt es ein Fenster 29, durch das die entstehende Röntgenstrahlung 21 aus dem Gehäuse 11 ausgekoppelt werden kann.

Die Elektronenkanone 24 weist eine Kathode 30 auf, die auf einem Potential von 0 V liegt. Diese sendet den Elektronenstrahl 23 aus, der durch eine Linse 31 fokussiert, aus der Elektronenkanone ausgekoppelt wird. Die treibende Kraft hierfür ist ein Potential, was dadurch aufgebaut wird, dass das ionisierte, gasförmige Target auf ein Potential von +100 bis +300 kV gelegt wird. Der Kollektor 28 liegt auf einem Potential zwischen +40 und +120 kV.

In Figur 2 ist eine alternative Ausgestaltung der Röntgenstrahlungsquelle dargestellt. Das hier zum Einsatz kommende Gehäuse 11 weist lediglich einen Gehäuseraum 33 auf, der sowohl die Funktion der Verdampfervorrichtung 18 als auch die Funktion des Erzeugungsraums 20 gemäß Figur 1 übernimmt. Am Boden des Gehäuses 11 befindet sich das Targetmaterial 14, das ebenfalls durch die Elektroden 16 mittels des Lichtbogens 15 geschmolzen und verdampft wird. Die Elektroden 16 sind wie in Figur 1 mit Isolatoren 34 vom Restgehäuse elektrisch isoliert. Die Elektroden 16 gemäß Figur 2 werden durch eine Wechselspannungsquelle 35 versorgt, wobei der Lichtbogen durch ein Vorschaltgerät 36 stabilisiert wird. Die Stabilisierung des Lichtbogens ist erforderlich, damit die als Target eingesetzte Wolke kontinuierlich mit verdampfendem Targetmaterial aufgefüllt wird. Eine Dosiervorrichtung wie die Düse 19 gemäß Figur 1 fehlt nämlich bei der Ausgestaltung gemäß Figur 2.

Die Erzeugung des Röntgenstrahls 21 erfolgt allerdings in gleicher Weise wie zu Figur 1 beschrieben. Dies ist in Figur 1 auch näher dargestellt. Hier ist exemplarisch ein Lanthanatom mit seinem Kern 56 dargestellt. Weiterhin ist die K-Schale 37 des Atoms dargestellt, auf der sich ein Elektron 38 befindet. Dieses wird durch Anregung des Elektronenstrahls angeregt und auf eine höhere Schale 39 angehoben. Wenn es zurückspringt, emittiert es die monochromatische Röntgenstrahlung 21.

Als Elektronenemitter kommt gemäß Figur 2 keine Elektronenkanone 24, sondern eine einfache Elektrode 40 zum Einsatz, wobei diese, wie bereits zu Figur 1 beschrieben, auf einem Potential von 0 V liegt. Sowohl die Elektrode 40 als auch der Kollektor 28 sind in einem Außengehäuse 41 angeordnet, welches ein zusätzliches Fenster 42 aufweist, über das die Röntgenstrahlung 21 ausgekoppelt werden kann. Das Gehäuse 11 wird in das Außengehäuse 41 einfach eingesetzt. Vorteilhaft können mehrere der Gehäuse 11 vorgehalten werden, um beispielsweise einen schnellen Austausch zu ermöglichen, wenn das Gehäuse 11 gereinigt werden muss oder das Targetmaterial 14 verbraucht wurde. Außerdem ist es vorteilhaft auch möglich, dass mehrere Gehäuse mit verschiedenen Targetmaterialien 14 vorgehalten werden können, um die Röntgenstrahlungsquelle schnell für die Erzeugung von monochromatischer Röntgenstrahlung anderer Wellenlängen umrüsten zu können. Grundsätzlich ist eine solche Umrüstung selbstverständlich auch bei dem Aufbau gemäß Figur 1 möglich.

## Patentansprüche

1. Röntgenstrahlungsquelle mit einem Gehäuse (11), in dem ein Target (12) vorgesehen ist, welches unter Beschuss mit einem Elektronenstrahl (23) Röntgenstrahlung aussenden kann,
wobei als Target (12) ein ionisierter Metalldampf in dem Gehäuse erzeugbar ist, wobei zur Erzeugung des Metalldampfes ein Targetmaterial (14) und eine Verdampfer-Vorrichtung (18) in dem Gehäuse (11) vorgesehen sind,
**dadurch gekennzeichnet,**
**dass** als Verdampfer-Vorrichtung (18) eine Elektrode (16) zur Zündung eines Lichtbogens zwischen der Elektrode (16) und dem Targetmaterial (14) vorgesehen ist.

2. Röntgenstrahlungsquelle nach Anspruch 1,
**dadurch gekennzeichnet,**
**dass** das Gehäuse eine Verdampfungskammer (13) für ein zu verdampfendes Metall aufweist, die über eine Öffnung, insbesondere eine Düse (19), mit einem Restvolumen des Gehäuses (11) verbunden ist.

3. Röntgenstrahlungsquelle nach einem der vorangehenden Ansprüche,
**dadurch gekennzeichnet,**
**dass** das Gehäuse (11) ein erstes Fenster (25) in der Wand aufweist, welches für den Elektronenstrahl (23) transparent ist.

4. Röntgenstrahlungsquelle nach einem der vorangehenden Ansprüche,
**dadurch gekennzeichnet,**
**dass** in der Wand des Gehäuses (11) ein Fenster (29) angeordnet ist, welches transparent für die zu erzeugende Röntgenstrahlung ist.

5. Röntgenstrahlungsquelle nach einem der vorangehenden Ansprüche,
**dadurch gekennzeichnet,**
**dass** das Targetmaterial aus ein Leichtmetall, insbesondere Aluminium besteht.

6. Röntgenstrahlungsquelle nach einem der Ansprüche 1 bis 4, **dadurch gekennzeichnet,**
**dass** das Targetmaterial aus einem Lanthanoid, Wolfram, Molybdän oder einer Legierung mindestens zweier der genannten Metalle besteht.

7. Verfahren zum Erzeugen von Röntgenstrahlung, bei dem in dem Gehäuse (11) einer Röntgenstrahlungsquelle ein Target (12) mit einem Elektronenstrahl (23) beschossen wird und Röntgenstrahlung aussendet,
wobei als Target (12) in einer Verdampfer-Vorrichtung (18) in dem Gehäuse (11) ein Metalldampf erzeugt wird, wobei zur Erzeugung des Metalldampfes ein Targetmaterial (14) vorgesehen ist,
**dadurch gekennzeichnet,**
**dass** als Verdampfer-Vorrichtung (18) eine Elektrode (16) zur Zündung eines Lichtbogens zwischen der Elektrode (16) und dem Targetmaterial (14) vorgesehen ist.

8. Verwendung einer monochromatische Röntgenstrahlung aussendenden Röntgenstrahlungsquelle nach einem der Ansprüche 1 bis 6 zum Durchleuchten eines Körpers, der bei der Wellenlänge der verwendeten Röntgenstrahlung differenzierbare Kontraste ausbildet.

## Claims

1. X-ray source having a housing (11), in which a target (12) is provided which can emit X-rays when being bombarded with an electron beam (23), wherein an ionized metal vapor can be produced in the housing as a target (12), wherein a target material (14) and a vaporizer apparatus (18) for producing the metal vapor are provided in the housing (11), **characterized in that** an electrode (16) is provided as the vaporizer apparatus (18) for igniting an arc between the electrode (16) and the target material (14).

2. X-ray source according to Claim 1, **characterized in that** the housing has a vaporization chamber (13) for a metal to be vaporized, which vaporization chamber is connected via an opening, preferably a nozzle (19), to a residual volume of the housing (11).

3. X-ray source according to one of the preceding claims, **characterized in that** the housing (11) has a first window (25) in the wall, which window is transparent for the electron beam (23).

4. X-ray source according to one of the preceding claims, **characterized in that** a window (29) is arranged in the wall of the housing (11), which window is transparent for the X-rays to be produced.

5. X-ray source according to one of the preceding claims, **characterized in that** the target material consists of a light metal, preferably aluminum.

6. X-ray source according to one of Claims 1 to 4, **characterized in that** the target material consists of a lanthanide, tungsten, molybdenum or an alloy of at least two of said metals.

7. Method for producing X-rays, in which a target (12) in the housing (11) of an X-ray source is bombarded with an electron beam (23) and emits X-rays, wherein a metal vapor is produced in the housing (11) as a target (12) in a vaporizer apparatus (18), wherein a target material (14) is provided for producing the metal vapor, **characterized in that** an electrode (16) is provided as the vaporizer apparatus (18) for igniting an arc between the electrode (16) and the target material (14).

8. Use of an X-ray source emitting monochromatic X-rays according to one of Claims 1 to 6 for X-raying a body, which forms differentiable contrasts at the wavelength of the X-rays used.

## Revendications

1. Source de rayons X comprenant un boîtier (11) dans lequel est prévue une cible (12) qui, sous un bombardement de faisceau d'électrons (23), peut émettre des rayons X, dans laquelle une vapeur métallique ionisée peut être engendrée en tant que cible (12) dans le boîtier, dans laquelle un matériau cible (14) et un dispositif de vaporisation (18) sont utilisés pour engendrer la vapeur métallique dans le boîtier (11),
**caractérisée en ce que**
l'on utilise en tant que dispositif de vaporisation (18) une électrode (16) pour l'allumage d'un arc électrique entre l'électrode (16) et le matériau cible (14).

2. Source de rayons X selon la revendication 1,
**caractérisée en ce que**
le boîtier comprend une chambre de vaporisation (13) pour un métal à vaporiser, qui est reliée par une ouverture, en particulier une buse (19), à un volume résiduel du boîtier (11).

3. Source de rayons X selon l'une des revendications précédentes,
**caractérisée en ce que**
le boîtier (11) comprend une première fenêtre (25) dans la paroi, qui est transparente pour le faisceau d'électrons (23).

4. Source de rayons X selon l'une des revendications précédentes,
**caractérisée en ce que**
dans la paroi du boîtier (11) est disposée une fenêtre (29) qui est transparente pour les rayons X à engendrer.

5. Source de rayons X selon l'une des revendications précédentes,
**caractérisée en ce que**
le matériau cible est constitué d'un métal léger, en particulier d'aluminium.

6. Source de rayons X selon l'une des revendications 1 à 4, **caractérisée en ce que**
le matériau cible est constitué d'un lanthanide, de tungstène, de molybdène ou d'un alliage d'au moins deux des métaux cités.

7. Procédé pour engendrer des rayons X, dans lequel, dans le boîtier (11) d'une source de rayons X, une cible (12) est bombardée par un faisceau d'électrons (23) et émet des rayons X,
dans lequel une vapeur métallique est engendrée en tant que cible (12) dans un dispositif de vaporisation (18) dans le boîtier (11), dans lequel un matériau cible (14) est utilisé pour engendrer la vapeur métallique,
**caractérisé en ce que**
l'on utilise en tant que dispositif de vaporisation (18) une électrode (16) pour l'allumage d'un arc électrique entre l'électrode (16) et le matériau cible (14).

8. Utilisation d'une source de rayons X émettant des rayons X monochromatiques selon l'une des revendications 1 à 6, pour l'éclairage interne d'un corps qui crée des contrastes différenciables du fait des longueurs d'onde des rayons X utilisés.
